# EUROPÄISCHE PATENTANMELDUNG

(11) **EP 0 930 460 A2**
(43) Veröffentlichungstag der Anmeldung: **21.07.1999**
(21) Anmeldenummer: 98107218.4
(22) Anmeldetag: 21.04.1998
(51) Int. Cl.: F21V 19/00, F21P 1/02

(54) **Lampenfassung- und Kabel-Anordnung**

(30) Priorität: 15.01.1998 DE 29800637 U
(71) Anmelder: SHINING BLICK ENTERPRISES Co., Ltd., Taipei (TW)
(72) Erfinder: Huang, Peter K.H., Taipei (TW)
(74) Vertreter: Helge, Reiner, Dipl.-Ing.

(57) **Zusammenfassung**

Lampenfassung und Kabel-Anordnung mit einer Fassung (10) zur Aufnahme einer Lampe (20), einer unten an die Fassung (10) angesetzten Kappe (30), einem zwischen der Fassung (10) und der Kappe (30) festgelegten Stromkabel (40) und einer über das Stromkabel (40) an die Fassung (10) und die Kappe (30) angeformten Schale (90). Die Fassung (10) weist zwei von ihrer Bodenfläche abwärts vorstehende Koppelplatten (17, 18), einen zwischen den Koppelplatten (17, 18) gebildeten Kabelraum (19) zur Aufnahme des Stromkabels (40) sowie zwei Hakenbereiche (171, 181) auf, die aus den abwärts vorstehenden Koppelplatten (17, 18) außen vorstehen.

Aus der Kappe (30) stehen auf gegenüberliegenden Seiten zwei Koppelplatten (31, 32) aufwärts vor und sind außen an die abwärts vorstehenden Koppelplatten (17, 18) angesetzt, wobei die Koppelplatten (31, 32) an der Kappe (30) jeweils eine Öffnung (33, 34) enthalten, mit der sie auf die Hakenbereiche (171, 181) auf den Koppelplatten (17, 18) aufrastbar sind.

## Beschreibung

Die vorliegende Erfindung betrifft eine Lampenfassung- und Kabel-Anordnung mit einer Fassung zur Aufnahme einer Lampe, einer unten an der Fassung befestigten Kappe zum Festlegen eines elektrischen Stromkabels und einer auf die Kappe und die Fassung über der elektrischen Leitung angeformten Schale.

Eine herkömmliche Lampe für eine Weihnachtsbaumbeleuchtung enthält üblicherweise eine 2-Draht-Zuleitung, die vom Lampensockel und dem Spitzenkontakt zu einem Wolfram-Glühfaden geführt ist. Ist die Lampe an das Zuleitungskabel einer Weihnachtsbaumbeleuchtung angesetzt, sind der Sockel und die Spitze jeweils über eine Lötverbindung mit einer der Adern des Kabels verbunden. Diese Montageweise ist kompliziert.

Es ist eine Lampenfassung bekannt, mit der sich eine Lampe an eine elektrische Leitung ansetzten läßt und die einen Fassungskörper zum Haltern einer Lampe sowie eine Fassungskappe aufweist, die am Fassungskörper befestigt ist und ein Stromkabel auf ihn festlegt, wobei spitze Metallkontaktstücke an die Adern der Leitung gedrückt werden. Auch dieser Aufbau einer Lampenfassung ist funktional nicht zufriedenstellend. Infolge der Zwischenräume zwischen dem Fassungskörper und der Fassungskappe um die spitzen Metallkontaktstücke herum können Leckströme fließen, wenn eindringendes Regenwasser die Kontakte benetzt.

Die vorliegende Erfindung schafft eine Lampenfassung- und Kabel-Anordnung, die das vorgenannte Problem beseitigt.

Nach einem Aspekt der vorliegenden Erfindung weist die Lampenfassung- und Kabel-Anordnung eine Fassung für eine Lampe, eine Fassungskappe, die unten an der Fassung befestigt ist, ein zwischen der Fassung und der Kappe festgelegtes Stromkabel sowie eine an die Kappe und die Fassung über dem Stromkabel angeformte Schale auf.

Die Fassung weist zwei von der Unterseite abwärts vorstehende Koppelplatten auf; zwischen den abwärts vorstehenden Koppelplatten ist ein Kabelraum gebildet, der das Stromkabel aufnimmt, während Haken außen von den Koppelplatten abstehen.

Die Fassungskappe weist zwei aufrechte Koppelplatten auf, die von gegenüberliegenden Seiten derselben abstehen und seitlich außen im Eingriff mit den abwärts vorstehenden Koppelplatten stehen. Die aufrechten Koppelplatten der Fassungskappe enthalten jeweils eine Öffnung, die über die Haken an den abwärts vorstehenden Koppelplatten gedrückt werden und auf sie aufrasten.

Nach einem weiteren Aspekt der vorliegenden Erfindung weist die Fassungskappe eine aufwärts vorstehende Wandung auf, die von unten in den Eingriff mit dem Stromkabel gedrückt wird; die Lampenfassung weist eine abwärts vorstehende Wandung auf, die nach unten in den Kabelraum hinein vorsteht und von oben auf das Stromkabel aufgedrückt wird.

Die Erfindung soll nun anhand eines Ausführungsbeispieles unter Bezug auf die beigefügten Zeichnungen beschrieben werden.
- Fig. 1 -: zeigt die vorliegende Erfindung in einer Perspektivdarstellung;
- Fig. 2 -: ist eine Sprengdarstellung der in der Fig. 1 gezeigten Anordnung;
- Fig. 3 -: zeigt die Anordnung der Fig. 2 im Schnitt;
- Fig. 4 -: zeigt die Lampenfassung der Fig. 1 im Schnitt;
- Fig. 5 -: zeigt die Anordnung der Fig. 3 im Schnitt.

Wie in Fig. 1 gezeigt, weist die vorliegende Erfindung eine Fassung 10, die eine Lampe 20 aufnimmt, weiterhin eine unten an die Fassung 10 angesetzte Fassungskappe 30, ein zwischen der Fassung 10 und der Kappe 30 festgelegtes Stromkabel 40 und eine Schale 90 auf, die an die Kappe 30 und die Fassung 10 angeformt ist.

Wie die Fig. 2 und 1 zeigen, ist die Fassung 10 aus Kunststoff spitzgeformt und weist einen oberen Flansch 11 und einen auf den oberen Flansch 11 aufgesetzten Dichtring 12 auf. Der Dichtring 12 ist mit einem einwärtsweisenden Flansch 121 auf Rippen 111 aufgerastet, die aus der Außenfläche des oberen Flansches 11 hervorstehen. Ein Innengewinde 13 auf der Innenseite der Fassung 10 nimmt das Gewinde auf dem Sockel 21 der Lampe 10 auf.

Wie die Fig. 3 und 4 sowie auch die Fig. 2 zeigen, weist die Fassung 10 weiterhin unter dem Innengewinde 13 eine Kammer 14, zwei Koppelplatten 17, 18, die von der Bodenfläche 15 der Innenkammer 14 abstehen, und zwei Hakenbereiche 171, 181 auf, die außen von den Koppelplatten 17, 18 abstehen.

Weiterhin sind in Öffnungen in der Bodenfläche 15 der Innenkammer 14 zugespitzte Metallkontaktplättchen angeordnet, die den Sockel und die Sockelspitze der Lampe 20 mit einer der Adern im Stromkabel 40 verbinden. Zwischen den Koppelplatten 17, 18 ist ein Kabelraum 19 gebildet. Die Fassungskappe 30 weist zwei aufwärts vorstehende Koppelplatten 31, 32, zwei in diesen enthaltene Öffnungen 33, 34, die über die Hakenbereiche 171, 181 auf den Koppelplatten 17, 18 hakbar sind, eine Quertrennwand 36 sowie zwei offene Kammern 35 auf, die die Trennwand 36 voneinander trennt.

Die Fig. 2 und 4 zeigen, daß vom Rand der offenen Kammern 35 jeweils eine Wandung 351 aufwärts vorsteht. Diese Wand 351 steht über die Oberkante 300 der Kappe 30 hinaus vor. Aus der Bodenwandung 191 im Kabelraum 19 steht entsprechend der Wandung 351 auf der Kappe 30 eine Leiste 192 abwärts vor.

Wird mit eingelegtem Stromkabel 40 die Kappe 30 an die Fassung 10 angesetzt, rasten die Hakenbereiche 171, 181 der Koppelplatten 17, 18 in die Öffnungen 33, 34 in den aufwärts vorstehenden Koppelplatten 31, 32 ein, während die Wandung 351 der Kappe 30 und die Wandung 192 der Fassung 10 in die Isolierung 41 des Stromkabels 40 gedrückt werden (vergl. Fig. 3 und 5).

Im zusammengesetzten Zustand wird dann die Anordnung aus der Fassung 10, dem Stromkabel 40 und der Kappe 30 in eine Form eingesetzt, so daß eine Schale 90 über die Kappe 30 und einen Teil der Fassung 10 angeformt werden kann. Weiterhin kann die Fassung 10 mit außen umlaufenden Leisten 101 ausgeführt werden, an denen die angeformte Schale 90 sich festlegen läßt.

## Patentansprüche

1. Lampenfassung und Kabel-Anordnung,
dadurch gekennzeichnet, **daß**
eine Lampenfassung (10) zur Aufnahme einer Lampe (20), eine an der Fassung (10) unten befestigte Fassungskappe (30), ein zwischen der Fassung (10) und der Kappe (30) festgelegtes Stromkabel (40) und eine über das Stromkabel (40) an die Kappe (30) und die Fassung (10) angeformte Schale (90) vorgesehen sind, daß die Fassung (10) zwei von ihrer Unterseite abwärts vorstehenden Koppelplatten (17, 18), einen zwischen den Koppelplatten (17, 18) gebildeten Kabelraum (19) zur Aufnahme des Stromkabels (40) sowie Zwei Hakenbereiche (171, 181) aufweist, die außen aus den Koppelplatten (17, 18 ) vorstehen, und daß die Kappen (30) zwei auf gegenüberliegenden Seiten derselben aufwärts vorstehende Koppelplatten (31, 32) aufweist, die an jeweils eine der Koppelplatten (17, 18) von außen her ansetzbar sind, wobei die aufwärts vorstehenden Koppelplatten (31, 32) an der Kappe (30) jeweils eine Öffnung (33, 34) enthalten, mit denen sie auf die Hakenbereiche (171, 181) auf den abwärts vorstehenden Koppelplatten (17, 18) aufrastbar sind.

2. Lampenfassung- und Kabel-Anordnung
nach Anspruch 1,
dadurch gekennzeichnet, **daß**
die Fassungskappe (30) eine aufwärts vorstehende Wandung (351) aufweist, die von unten in den Eingriff mit dem Stromkabel (40) gedrückt wird, und daß die Lampenfassung (10) eine aus ihrem Boden (191) abwärts in den Kabelraum (19) vorstehende Wandung (192) aufweist, die von oben in den Eingriff mit dem Stromkabel (40) gedrückt wird.

3. Lampenfassung- und Kabel-Anordnung
nach Anspruch 1,
dadurch gekennzeichnet, **daß**
die Lampenfassung (10) eine Vielzahl von aus ihrer Außenfläche heraus vorstehenden Leisten (101) aufweist, die sich in die Schale (90) einbetten.
